# EUROPÄISCHE PATENTSCHRIFT

(11) **EP 1 266 135 B1**
(45) Veröffentlichungstag und Bekanntmachung des Hinweises auf die Patenterteilung: **04.08.2004**
(21) Anmeldenummer: 01995615.0
(22) Anmeldetag: 15.12.2001
(51) Int. Cl.: F02M 51/06, F02M 47/02, F02M 59/46

(54) **MAGNETVENTIL ZUR STEUERUNG EINES EINSPRITZVENTILS EINER BRENNKRAFTMASCHINE**
ELECTROVALVE FOR CONTROLLING AN INJECTION VALVE IN AN INTERNAL COMBUSTION ENGINE
ELECTROVANNE DESTINEE A COMMANDER LA SOUPAPE D'INJECTION D'UN MOTEUR A COMBUSTION INTERNE

(30) Priorität: 08.01.2001 DE 10100422
(43) Veröffentlichungstag der Anmeldung: 18.12.2002
(73) Patentinhaber: ROBERT BOSCH GMBH, 70442 Stuttgart (DE)
(72) Erfinder: GRYTZ, Uwe, 71701 Schwieberdingen (DE)
(86) Internationale Anmeldenummer: PCT/DE2001/004752
(87) Internationale Veröffentlichungsnummer: WO 2002/053905

(56) Entgegenhaltungen:
- EP-A- 0 851 114
- EP-A- 0 851 116
- WO-A-00/25018
- WO-A-98/25025
- WO-A-99/57429

## Beschreibung

### Stand der Technik

Die Erfindung betrifft ein Magnetventil zur Steuerung eines Einspritzventils einer Brennkraftmaschine nach dem Oberbegriff des Anspruchs 1.

Ein solches, beispielsweise aus der DE 197 08 104 A1 bekanntes Magnetventil wird zur Steuerung des Kraftstoffdrucks im Steuerdruckraum eines Einspritzventils, beispielsweise im Injektor einer Common-Rail-Einspritzanlage, verwandt. Über den Kraftstoffdruck im Steuerdruckraum wird die Bewegung eines Ventilkolbens gesteuert, mit dem eine Einspritzöffnung des Einspritzventils geöffnet oder geschlossen wird. Das bekannte Magnetventil weist einen in einem Gehäuseteil angeordneten Elektromagneten, einen beweglichen Anker und ein mit dem Anker bewegtes, von einer Schließfeder in Schließrichtung beaufschlagtes Steuerventilglied auf, das mit einem Ventilsitz des Magnetventils zusammenwirkt und so den Kraftstoffabfluß aus dem Steuerdruckraum steuert. Ein bekannter Nachteil der Magnetventile besteht im sogenannten Ankerprellen. Beim Abschalten des Magneten wird der Anker und mit ihm das Steuerventilglied von der Schließfeder des Magnetventils zum Ventilsitz hin beschleunigt, um einen Kraftstoffablaufkanal aus dem Steuerdruckraum zu verschließen. Der Aufprall des Steuerventilgliedes am Ventilsitz kann ein nachteiliges Schwingen und/oder Prellen des Steuerventilgliedes am Ventilsitz zur Folge haben, wodurch die Steuerung des Einspritzvorgangs beeinträchtigt wird. Bei dem aus der DE 197 08 104 A1 bekannten Magnetventil ist deshalb der Anker zweiteilig mit einem Ankerbolzen und einer auf dem Ankerbolzen gleitverschiebbar gelagerten Ankerplatte ausgeführt, so daß sich die Ankerplatte beim Aufprall des Steuerventilgliedes auf den Ventilsitz gegen die Spannkraft einer Rückholfeder weiterbewegt. Die Rückholfeder befördert die Ankerplatte anschließend in ihre Ausgangsposition an einem Anschlagteil des Ankerbolzens zurück. Durch die zweiteilige Ausführung des Ankers wird zwar die effektiv abgebremste Masse und damit die das Prellen verursachende kinetische Energie des auf den Ventilsitz auftreffenden Ankers verringert, jedoch kann die Ankerplatte nach dem Schließen des Magnetventils auf dem Ankerbolzen in nachteiliger Weise nachschwingen.

Da ein Ansteuern des Magnetventils erst wieder zu einer definierten Einspritzmenge führt, wenn die Ankerplatte nicht mehr nachschwingt, sind Maßnahmen erforderlich, um das Nachschwingen der Ankerplatte zu reduzieren. Dies ist insbesondere zur Darstellung kurzer zeitlicher Abstände zwischen beispielsweise einer Vor- und Haupteinspritzung erforderlich. Zur Lösung dieses Problems verwendet der Stand der Technik eine Dämpfungseinrichtung, welche einen ortsfesten Teil und einen mit der Ankerplatte bewegten Teil umfaßt. Der ortsfeste Teil wird durch einen Überhubanschlag gebildet, welcher die maximale Weglänge begrenzt, um die sich die Ankerplatte auf dem Ankerbolzen verschieben kann. Der bewegliche Teil wird durch einen dem ortsfesten Teil zugewandten Vorsprung der Ankerplatte gebildet.

Der Überhubanschlag kann durch die Stirnseite eines den Ankerbolzen führenden, in dem Gehäuse des Magnetventils ortsfest eingespannten Gleitstücks oder durch ein dem Gleitstück vorgelagertes Teil, beispielsweise eine Ringscheibe gebildet werden. Bei einer Annäherung der Ankerplatte an den Überhubanschlag entsteht zwischen den einander zugewandten Stirnseiten der Ankerplatte und des Überhubanschlags ein hydraulischer Dämpfungsraum. Der in dem Dämpfungsraum enthaltene Kraftstoff erzeugt eine Kraft, die der Bewegung der Ankerplatte entgegenwirkt, so daß das Nachschwingen der Ankerplatte stark gedämpft wird.

Problematisch bei den bekannten Magnetventilen ist die genaue Einstellung des maximalen Gleitweges, welcher der Ankerplatte am Ankerbolzen zur Verfügung stehen soll. Der maximale Gleitweg, auch Überhub genannt, wird durch Austauschen der Überhubscheibe, zusätzliche Distanzscheiben oder Abschleifen des Überhubanschlages eingestellt. Diese Lösungen sind, da sie eine schrittweise durchzuführende Einstellung erfordern, aufwendig und nur schwer zu automatisieren und verlängern die Taktzeiten in der Fertigung.

### Vorteile der Erfindung

Das erfindungsgemäße Magnetventil mit den kennzeichnenden Merkmalen des Anspruchs 1 vermeidet die im Stand der Technik auftretenden Nachteile. Durch die Anordnung eines an einem von dem Elektromagneten abgewandten Abschnitt der Ankerplatte angeordnetes Stellglied, das relativ zu der dem Elektromagneten zugewandten Stirnseite der Ankerplatte in Gleitrichtung der Ankerplatte verstellbar ist, wird vorteilhaft erreicht, daß der maximale Gleitweg der Ankerplatte auf dem Ankerbolzen in sehr einfacher Weise eingestellt werden kann, ohne daß Teile mehrfach ausgetauscht oder abgeschliffen werden müssen. Ein mehrere Schritte umfassender Einstellvorgang entfällt. Die vorgeschlagene Lösung ist insbesondere in einer automatisierten Linienfertigung kostengünstig einsetzbar.

Vorteilhafte Ausgestaltungen und Weiterbildungen der Erfindung werden durch die in den Unteransprüchen enthaltenen Merkmale ermöglicht.

So kann die Dämpfungseinrichtung vorteilhaft durch einen hydraulischen Dämpfungsraum zwischen einer Stirnseite des Stellgliedes und einer der Stirnseite des Stellgliedes zugewandten Stirnseite des ortsfest in dem Gehäuse des Magnetventils festgelegten Teils der Dämpfungseinrichtung gebildet werden. Das Stellglied kann an seiner dem ortsfesten Teil zugewandten Stirnseite eine axiale Durchgangsöffnung zur Durchführung des Ankerbolzens aufweisen.

Besonders vorteilhaft ist es, das Stellglied an der Ankerplatte über ein Gewinde verstellbar anzuordnen. Durch Drehen des Stellgliedes bei fixierter Ankerplatte oder durch Drehen der Ankerplatte bei fixiertem Stellglied kann der maximale Gleitweg der Ankerplatte auf dem Ankerbolzen in einfacher Weise genau eingestellt werden.

Vorzugsweise ist das Stellglied als ein mit einem Innengewinde versehenes Schraubglied ausgebildet ist, das auf einen von dem Ankerbolzen durchdrungenen und mit einem Außengewinde versehenen Abschnitt der Ankerplatte aufgeschraubt ist.

Die Genauigkeit der Einstellung ergibt sich hierbei aus der Gewindesteigung. Vorteilhaft ist der axiale Verstellweg des Stellgliedes in bezug auf die dem Elektromagneten zugewandte Stirnseite der Ankerplatte bei einer vollen Umdrehung des Stellgliedes kleiner als ein halber Millimeter ausgebildet. Die sehr flache Gewindesteigung bewirkt vorteilhaft eine Selbsthemmung des Gewindes, so daß das Stellglied in seiner Endstellung fixiert ist. Zusätzlich kann vorgesehen sein, daß das Stellglied in der eingestellten Position an der Ankerplatte arretierbar ist.

In einem besonders leicht zu montierenden Ausführungsbeispiel ist vorgesehen, daß sich die Rückholfeder mit einem Ende im Gehäuse des Magnetventils und mit ihrem anderen Ende an dem Stellglied abstützt.

### Zeichnungen

Ausführungsbeispiele der Erfindung sind in den Zeichnungen dargestellt und werden in der nachfolgenden Beschreibung erläutert. Es zeigt
Fig. 1 einen Querschnitt durch den oberen Teil eines aus dem Stand der Technik bekannten Kraftstoffeinspritzventils mit einem Magnetventil,
Fig. 2 einen Ausschnitt aus einem Querschnitt durch das erfindungsgemäße Magnetventil mit dem Stellglied,
Fig. 3 einen Ausschnitt aus einem Querschnitt durch das erfindungsgemäße Magnetventil nach einem zweiten Ausführungsbeispiel.

### Beschreibung der Ausführungsbeispiele

Fig. 1 zeigt den oberen Teil eines aus dem Stand der Technik bekannten Kraftstoffeinspritzventils 1, welches zur Verwendung in einer Kraftstoffeinspritzanlage bestimmt ist, die mit einem Kraftstoffhochdruckspeicher ausgerüstet ist, der durch eine Hochdruckförderpumpe kontinuierlich mit Hochdruckkraftstoff versorgt wird. Das dargestellte Kraftstoffeinspritzventil 1 weist ein Ventilgehäuse 4 mit einer Längsbohrung 5 auf, in der ein Ventilkolben 6 angeordnet ist, der mit seinem einen Ende auf eine in einem nicht dargestellten Düsenkörper angeordnete Ventilnadel einwirkt. Die Ventilnadel ist in einem Druckraum angeordnet, der über eine Druckbohrung 8 mit unter Hochdruck stehendem Kraftstoff versorgt ist. Bei einer Öffnungshubbewegung des Ventilkolbens 6 wird die Ventilnadel durch den ständig an einer Druckschulter der Ventilnadel angreifenden Kraftstoffhochdruck im Druckraum entgegen der Schließkraft einer Feder angehoben. Durch eine dann mit dem Druckraum verbundene Einspritzöffnung erfolgt die Einspritzung des Kraftstoffs in den Brennraum der Brennkraftmaschine. Durch Absenken des Ventilkolbens 6 wird die Ventilnadel in Schließrichtung in den Ventilsitz des Einspritzventils gedrückt und der Einspritzvorgang beendet.

Wie in Fig. 1 zu erkennen ist, wird der Ventilkolben 6 an seinem von der Ventilnadel abgewandten Ende in einer Zylinderbohrung 11 geführt, die in einem Ventilstück 12 eingebracht ist, welches in das Ventilgehäuse 4 eingesetzt ist. In der Zylinderbohrung 11 schließt die Stirnseite 13 des Ventilkolbens 6 einen Steuerdruckraum 14 ein, der über einen Zulaufkanal mit einem Kraftstoffhochdruckanschluß verbunden ist. Der Zulaufkanal ist im wesentlichen dreiteilig ausgebildet. Eine radial durch die Wand des Ventilstücks 12 führende Bohrung, deren Innenwände auf einem Teil ihrer Länge eine Zulaufdrossel 15 ausbilden, ist mit einem das Ventilstück umfangsseitig umgebenden Ringraum 16 ständig verbunden, welcher Ringraum wiederum über einen in den Zulaufkanal eingeschobenen Kraftstoffilter in ständiger Verbindung mit dem Kraftstoffhochdruckanschluß eines in das Ventilgehäuse 4 einschraubbaren Anschlußstutzens 9 steht. Der Ringraum 16 ist über einen Dichtring 39 zur Längsbohrung 5 abgedichtet. Über die Zulaufdrossel 15 ist der Steuerdruckraum 14 dem im Kraftstoffhochdruckspeicher herrschenden hohen Kraftstoffdruck ausgesetzt. Koaxial zum Ventilkolben 6 zweigt aus dem Steuerdruckraum 14 eine im Ventilstück 12 verlaufende Bohrung ab, die einen mit einer Ablaufdrossel 18 versehenen Kraftstoffablaufkanal 17 bildet, der in einen Entlastungsraum 19 einmündet, der mit einem Kraftstoffniederdruckanschluß 10 verbunden ist, welcher wiederum in nicht weiter dargestellter Weise mit einem Kraftstoffrücklauf des Einspritzventils 1 verbunden ist. Der Austritt des Kraftstoffablaufkanals 17 aus dem Ventilstück 12 erfolgt im Bereich eines kegelförmig angesenkten Teiles 21 der außenliegenden Stirnseite des Ventilstückes 12. Das Ventilstück 12 ist in einem Flanschbereich 22 fest über ein Schraubglied 23 mit dem Ventilgehäuse 4 verspannt.

In dem kegelförmigen Teil 21 ist ein Ventilsitz 24 ausgebildet, mit dem ein Steuerventilglied 25 eines das Einspritzventil steuernden Magnetventils 30 zusammenwirkt. Das Steuerventilglied 25 ist mit einem zweiteiligen Anker in Form eines Ankerbolzens 27 und einer Ankerplatte 28 gekoppelt, welcher Anker mit einem Elektromagneten 29 des Magnetventils 30 zusammen wirkt. Das Magnetventil 30 umfaßt ein den Elektromagneten umgebendes Gehäuseteil 60, das mit dem Ventilgehäuse 4 über schraubbare Verbindungsmittel 7 fest verbunden ist. Bei dem bekannten Magnetventil ist die Ankerplatte 28 unter Einwirkung ihrer trägen Masse gegen die Vorspannkraft einer Rückholfeder 35 dynamisch verschiebbar auf dem Ankerbolzen 27 gelagert und wird durch diese Rückholfeder im Ruhezustand gegen ein an dem Ankerbolzen in einer Ringnut 49 festgelegtes Anschlagteil 26 gedrückt. Mit ihrem anderen Ende stützt sich die Rückholfeder 35 gehäusefest an einem Flansch 32 eines den Ankerbolzen 27 führenden Gleitstücks 34 ab, das mit diesem Flansch zwischen einer auf das Ventilstück 12 aufgelegten Distanzscheibe 38 und dem Schraubglied 23 im Ventilgehäuse fest eingespannt ist. Der Ankerbolzen 27 und mit ihm die Ankerscheibe 28 und das mit dem Ankerbolzen gekoppelte Steuerventilglied 25 sind ständig durch eine sich gehäusefest abstützende Schließfeder 31 in Schließrichtung beaufschlagt, so daß das Steuerventilglied 25 normalerweise in Schließstellung am Ventilsitz 24 anliegt. Bei Erregung des Elektromagneten wird die Ankerplatte 28 und über das Anschlagteil 26 auch der Ankerbolzen 27 zum Elektromagneten hin bewegt, wodurch der Ablaufkanal 17 zum Entlastungsraum 19 hin geöffnet wird. Zwischen dem Steuerventilglied 25 und der Ankerplatte 28 befindet sich eine Ringschulter 33 am Ankerbolzen 27, die bei erregtem Elektromagneten am Flansch 32 anschlägt und so den Öffnungshub des Steuerventilgliedes 25 begrenzt. Zur Einstellung des Öffnungshubes dient die zwischen dem Flansch 32 und dem Ventilstück 12 angeordnete Distanzscheibe 38.

Das Öffnen und Schließen des Einspritzventils wird wie nachfolgend beschrieben von dem Magnetventil 30 gesteuert. Der Ankerbolzen 27 ist ständig durch die Schließfeder 31 in Schließrichtung beaufschlagt, so daß das Steuerventilglied 25 bei nicht erregtem Elektromagneten in Schließstellung am Ventilsitz 24 anliegt und der Steuerdruckraum 14 zur Entlastungsseite 19 hin verschlossen ist, so daß sich dort über den Zulaufkanal sehr schnell der hohe Druck aufbaut, der auch im Kraftstoffhochdruckspeicher ansteht. Über die Fläche der Stirnseite 13 erzeugt der Druck im Steuerdruckraum 14 eine Schließkraft auf den Ventilkolben 6 und die damit in Verbindung stehende Ventilnadel, die größer ist als die andererseits in Öffnungsrichtung in Folge des anstehenden Hochdrucks wirkenden Kräfte. Wird der Steuerdruckraum 14 durch Öffnen des Magnetventils zur Entlastungsseite 19 hin geöffnet, baut sich der Druck in dem geringen Volumen des Steuerdruckraumes 14 sehr schnell ab, da dieser über die Zulaufdrossel 15 von der Hochdruckseite abgekoppelt ist. Infolgedessen überwiegt die auf die Ventilnadel in Öffnungsrichtung wirkende Kraft aus dem an der Ventilnadel anstehenden Kraftstoffhochdruck, so daß die Ventilnadel nach oben bewegt und dabei die wenigstens eine Einspritzöffnung zur Einspritzung geöffnet wird. Schließt jedoch das Magnetventil 30 den Kraftstoffablaufkanal 17, kann der Druck im Steuerdruckraum 14 durch den über den Zulaufkanal 15 nachfließenden Kraftstoff wieder aufgebaut werden, so daß die ursprüngliche Schließkraft ansteht und die Ventilnadel des Kraftstoffeinspritzventils schließt.

Beim Schließen des Magnetventils drückt die Schließfeder 31 den Ankerbolzen 27 mit dem Steuerventilglied 25 schlagartig gegen den Ventilsitz 24. Ein nachteiliges Abprellen oder Nachschwingen des Steuerventilgliedes entsteht dadurch, daß der Aufschlag des Ankerbolzen am Ventilsitz eine elastische Verformung desselben bewirkt, welche als Energiespeicher wirkt, wobei ein Teil der Energie wiederum auf das Steuerventilglied übertragen wird, das dann zusammen mit dem Ankerbolzen vom Ventilsitz 24 abprellt. Das in Fig. 1 gezeigte bekannte Magnetventil verwendet daher einen zweiteiligen Anker mit einer vom Ankerbolzen 27 abgekoppelten Ankerplatte 28. Auf diese Weise läßt sich zwar die insgesamt auf den Ventilsitz auftreffende Masse verringern, jedoch kann die Ankerplatte 28 in nachteiliger Weise nachschwingen. Daher wird ein zwischen der Ankerplatte 28 und der Gleithülse 34 angeordneter Überhubanschlag verwandt, der beispielsweise in Form eines mit einer Ausnehmung versehenen Scheibenteils ausgebildet sein kann. Der Überhubanschlag kann aber auch durch die der Ankerplatte 28 zugewandte Stirnseite des Gleitstücks gebildet werden. Die Distanzscheibe 38, das Gleitstück 34 und der Überhubanschlag werden im Magnetventilgehäuse ortsfest eingespannt. Der Überhubanschlag begrenzt den maximal möglichen Verschiebeweg der Ankerplatte 28 auf dem Ankerbolzen 27. Das Nachschwingen der Ankerplatte 28 wird durch einen zwischen dem Überhubanschlag und der Ankerplatte 28 gebildeten hydraulischen Dämpfungsraum reduziert und die Ankerplatte 28 gelangt schneller wieder in ihre Ausgangslage am dem Anschlagteil 26 zurück. Die Einstellung des Überhubweges beziehungsweise des maximalen Gleitweges der Ankerplatte 28 auf dem Ankerbolzen 27 ist jedoch recht aufwendig und erfolgt durch Austauschen von Distanzscheiben oder Abschleifen des Gleitstücks.

In Fig. 2 ist ein erstes Ausführungsbeispiel der Erfindung dargestellt. Gleiche Teile sind mit gleichen Bezugsziffern versehen. Wie zu erkennen ist, verwendet das erfindungsgemäße Magnetventil eine Ankerplatte 28 an deren von dem Elektromagneten 29 abgewandten Seite ein axial verstellbares Stellglied 50 angeordnet ist. Zur Einstellung des maximalen Gleitweges der Ankerplatte 28 kann das Stellglied 50 relativ zu der dem Elektromagneten zugewandten Stirnseite 41 der Ankerplatte 28 in Gleitrichtung der Ankerplatte 28 verstellt werden. Hierzu sind verschiedene Ausführungsformen möglich. Das Stellglied 50 kann beispielsweise eine Schiebebuchse sein. In dem hier dargestellten bevorzugten Ausführungsbeispiel ist das Stellglied 50 jedoch an der Ankerplatte 28 über ein Gewinde verstellbar angeordnet und weist an seiner der Gleithülse 34 zugewandten Stirnseite 51 eine axiale Durchgangsöffnung 53 zur Durchführung des Ankerbolzens 27 auf. Das Stellglied 50 ist als ein mit einem Innengewinde 46 versehenes Schraubglied ausgebildet, die auf einen von dem Ankerbolzen 27 durchdrungenen und mit einem Außengewinde 45 versehenen Abschnitt 42 der Ankerplatte 28 aufgeschraubt ist, welcher Abschnitt 42 einen zur Gleithülse 34 hin abstehenden Stutzen der Ankerplatte 28 bildet. Im linken Teil der Fig. 2 ist das Stellglied in einer Anfangsposition gezeigt, in der es bis zum Anschlag auf den Stutzen 42 aufgeschraubt ist. Zur Einstellung des maximalen Gleitweges der Ankerplatte 28 wird das Stellglied in die im rechten Teil der Fig. 2 gezeigte Position geschraubt. Dies kann so durchgeführt werden, daß das Stellglied 50 zunächst so weit von dem Stutzen 42 der Ankerplatte 28 abgeschraubt wird, bis es mit seiner Stirnseite 51 an der Stirnseite 52 des Gleitstücks 34 anstößt. Anschließend wird es wieder ein definiertes Stück weit auf den Stutzen 42 aufgeschraubt, wobei der gewünschte Überhubweg zwischen der Stirnseite 51 des Stellgliedes 50 und der Stirnseite 52 des Gleitstücks 34 in Abhängigkeit von der Gewindesteigung genau eingestellt wird. Wahlweise kann auch das Stellglied 50 fixiert werden und die Ankerplatte 28 gedreht werden, bis der richtige Überhubweg eingestellt ist. Vorzugsweise weist das Schraubengewinde des Stellgliedes eine geringe Gewindesteigung auf. In einem bevorzugten Ausführungsbeispiel beträgt der axiale Verstellweg des Stellgliedes 50 in bezug auf die Stirnseite 41 der Ankerplatte 28 bei einer vollen Umdrehung 0,25 Millimeter. Mit dem Sondergewinde M7 x 0,25 (nach DIN 134 T1.11 (12.86)) kann dann beispielsweise ein Überhubweg von ca. 15 µm durch eine Drehung des Stellgliedes um etwa 21° eingestellt werden. Durch die flache Gewindesteigung ist von einer Selbsthemmung des Gewindes auszugehen, so daß sich das Stellglied 50 nicht mit der Zeit verstellt. Gegebenenfalls können zusätzlich Arretierungsmittel vorgesehen sein. Hierzu können beispielsweise UV-aushärtbare Arretierungsmittel eingesetzt werden, die nach Einstellung des Überhubweges mittels einer UV-Lampe ausgehärtet werden. Wie im rechten Teil von Fig. 2 erkennbar ist, bildet die Stirnseite 51 des Stellgliedes 50 und die der Stirnseite 51 des Stellgliedes zugewandte Stirnseite 52 der ortsfesten Gleithülse 34 zwischen sich einen hydraulischen Dämpfungsraum aus, durch den ein Nachschwingen der Ankerplatte 28 gedämpft wird.

Die Rückholfeder 35 stützt sich mit ihrem einen Ende an dem Flansch 32 des Gleitstücks 34 und mit ihrem anderen Ende an der von der Stirnseite 41 abgewandten Seite 43 der Ankerplatte 28 ab und umgibt das Stellglied 50, welches daher nur schwer zugänglich ist. Ein besonders vorteilhaftes Ausführungsbeispiel, in welchem das Stellglied 50 besser zugänglich ist, ist in Fig. 3 dargestellt. Im Unterschied zu dem in Fig. 2 dargestellten Ausführungsbeispiel weist das Stellglied 50 in seitlicher Verlängerung seiner dem Gleitstück 34 zugewandten Stirnseite 51 einen umlaufenden Kragen 55 auf, an dem sich die Rückholfeder 35 mit ihrem von dem Gleitstück 34 abgewandten Ende abstützt. Die linke Seite in Fig. 3 zeigt die Anfangsposition, die rechte Seite die eingestellte Endposition. Wie zu erkennen ist, wird das Stellglied 50 in Fig. 3 nicht durch die Rückholfeder 35 umgeben und ist daher für den Einstellprozeß besser zugänglich. So können Werkzeuge an den Seiten des Stellgliedes besser angesetzt werden. Auch in diesem Ausführungsbeispiel kann wahlweise durch Drehung der Ankerplatte bei festgehaltenem Stellglied oder durch Drehung des Stellgliedes bei festgehaltener Ankerplatte der maximale Gleitweg der Ankerplatte 28 auf dem Ankerbolzen 27 genau eingestellt werden.

## Patentansprüche

1. Magnetventil zur Steuerung eines Einspritzventils einer Brennkraftmaschine mit einem Elektromagneten (29), einem beweglichen Anker mit Ankerplatte (28) und Ankerbolzen (27) und einem mit dem Anker bewegten und mit einem Ventilsitz (24) zusammenwirkenden Steuerventilglied (25) zum Öffnen und Schließen eines Kraftstoffablaufkanals (17) eines Steuerdruckraums (14) des Einspritzventils (1), welche Ankerplatte (28) unter Einwirkung ihrer trägen Masse in Schließrichtung des Steuerventilgliedes (25) entgegen der Spannkraft einer auf die Ankerplatte (28) einwirkenden Rückholfeder (35) auf dem Ankerbolzen (27) gleitend verschiebbar gelagert ist, und mit einer hydraulischen Dämpfungseinrichtung, mit der ein Nachschwingen der Ankerplatte (28) bei ihrer dynamischen Verschiebung auf dem Ankerbolzen (27) dämpfbar ist, welche Dämpfungseinrichtung einen ortsfesten Teil (34) und einen mit der Ankerplatte (28) bewegten Teil (50) umfaßt, **dadurch gekennzeichnet, daß** der mit der Ankerplatte bewegte Teil (50) durch ein Stellglied gebildet wird, welches an einem von dem Elektromagneten (29) abgewandten Abschnitt (42) der Ankerplatte (28) angeordnet ist und zur Einstellung des maximalen Gleitweges der Ankerplatte (28) relativ zu einer dem Elektromagneten zugewandten Stirnseite (41) der Ankerplatte in Gleitrichtung der Ankerplatte (28) verstellbar ist.

2. Magnetventil nach Anspruch 1, **dadurch gekennzeichnet, daß** eine Stirnseite (51) des Stellgliedes (50) und eine der Stirnseite (51) des Stellgliedes zugewandte Stirnseite (52) des ortsfest in dem Gehäuse (60) des Magnetventils (30) festgelegten Teils (34) der Dämpfungseinrichtung zwischen sich einen hydraulischen Dämpfungsraum ausbilden.

3. Magnetventil nach Anspruch 1 oder 2, **dadurch gekennzeichnet, daß** das Stellglied (50) an seiner dem ortsfesten Teil (34) zugewandten Stirnseite (52) eine axiale Durchgangsöffnung (53) zur Durchführung des Ankerbolzens (27) aufweist.

4. Magnetventil nach einem der Ansprüche 1 bis 3, **dadurch gekennzeichnet, daß** das Stellglied (50) an der Ankerplatte (28) über ein Gewinde verstellbar angeordnet ist.

5. Magnetventil nach Anspruch 4, **dadurch gekennzeichnet, daß** das Stellglied (50) als ein mit einem Innengewinde (46) versehenes Schraubglied ausgebildet ist, das auf einen von dem Ankerbolzen (27) durchdrungenen und mit einem Außengewinde (45) versehenen Abschnitt (42) der Ankerplatte (28) aufgeschraubt ist.

6. Magnetventil nach einem der Ansprüche 4 oder 5, **dadurch gekennzeichnet, daß** der axiale Verstellweg des Stellgliedes (50) in bezug auf die dem Elektromagneten (29) zugewandte Stirnseite (41) der Ankerplatte (28) bei einer vollen Umdrehung des Stellgliedes (50) vorzugsweise kleiner als ein halber Millimeter ist.

7. Magnetventil nach einem der Ansprüche 1 bis 6, **dadurch gekennzeichnet, daß** das Stellglied (50) in der eingestellten Position an der Ankerplatte (28) arretierbar ist.

8. Magnetventil nach einem der Ansprüche 1 bis 7, **dadurch gekennzeichnet, daß** sich die Rückholfeder (35) mit einem Ende im Gehäuse (60) des Magnetventils (30) und mit ihrem anderen Ende an dem Stellglied (50) abstützt. (Fig. 3)

## Claims

1. Solenoid valve for controlling an injection valve of an internal combustion engine, having an electromagnet (29), a movable armature with armature plate (28) and armature pin (27), and a control valve element (25) moved by the armature and interacting with a valve seat (24) in order to open and close a fuel discharge channel (17) of a control pressure chamber (14) of the injection valve (1), which armature plate (28), under the action of its inertial mass, is mounted such that it can be displaced in a sliding manner on the armature pin (27) in the closing direction of the control valve element (25) counter to the stressing force of a return spring (35) acting on the armature plate (28), and having a hydraulic damping device, with which post-pulse oscillation of the armature plate (28) during its dynamic displacement on the armature pin (27) can be damped, which damping device comprises a stationary part (34) and a part (15) moved with the armature plate (28), **characterized in that** the part (50) moved with the armature plate is formed by an actuating element which is arranged on a section (42) of the armature plate (28) that faces away from the electromagnet (29) and, in order to adjust the maximum sliding travel of the armature plate (28) relative to an end (41) of the armature plate that faces the electromagnet, can be adjusted in the sliding direction of the armature plate (28).

2. Solenoid valve according to Claim 1, **characterized in that** one end (51) of the actuating element (50) and one end (52) facing the end (51) of the actuating element and belonging to the part (34) of the damping device that is fixed so as to be stationary in the housing (60) of the solenoid valve (30) between them form a hydraulic damping chamber.

3. Solenoid valve according to Claim 1 or 2, **characterized in that**, at its end (52) facing the stationary part (34), the actuating element (50) has an axial through-opening (53) for the armature pin (27) to be led through.

4. Solenoid valve according to one of Claims 1 to 3, **characterized in that** the actuating element (50) is arranged on the armature plate (28) such that it can be adjusted via a thread.

5. Solenoid valve according to Claim 4, **characterized in that** the actuating element (15) is formed as a screw element provided with an internal thread (46) which is screwed onto a section (42) of the armature plate (28) which is penetrated by the armature pin (27) and provided with an external thread (45).

6. Solenoid valve according to either of Claims 4 and 5, **characterized in that**, during a complete revolution of the actuating element (50), the axial displacement travel of the actuating element (50) in relation to the end (41) of the armature plate (28) that faces the electromagnet (29) is preferably less than half a millimetre.

7. Solenoid valve according to one of Claims 1 to 6, **characterized in that** the actuating element (50) can be locked in the set position on the armature plate (28).

8. Solenoid valve according to one of Claims 1 to 7, **characterized in that** the return spring (35) is supported with one end in the housing (60) of the solenoid valve (30) and with its other end on the actuating element (50). (Fig. 3).

## Revendications

1. Electrovanne pour la commande d'un injecteur d'un moteur à combustion interne, comprenant un électro-aimant (29), un induit mobile possédant une plaque d'induit (28) et une tige d'induit (27), et un élément de soupape de commande qui se déplace avec l'induit et qui coopère avec un siège de soupape (24) pour ouvrir et fermer un conduit d'écoulement de carburant (17) d'une chambre de pression de commande (14) de l'injecteur (1), laquelle plaque d'induit (28) est montée mobile en translation à glissement sur la tige d'induit (27) avec effet de sa masse inerte dans le sens de la fermeture de l'élément de soupape de commande (25) à l'encontre de la force de tension d'un ressort de rappel (35) qui agit sur la plaque d'induit (28), et un dispositif d'amortissement hydraulique avec lequel une oscillation après impulsion de la plaque d'induit (28) peut être amortie dans sa translation dynamique sur la tige d'induit (27), lequel dispositif d'amortissement comprend une partie fixe (34) et une partie (50) qui se déplace avec la plaque d'induit (28),
**caractérisée en ce que**
la partie (50) qui se déplace avec la plaque d'induit est formée par un organe de réglage qui est placé sur un segment (42) de la plaque d'induit (28) éloigné de l'électro-aimant (29) et cet organe peut être déplacé par rapport à un côté frontal (41) de la plaque d'induit dirigé vers l'électro-aimant, dans la direction du coulissement de la plaque d'induit (28), pour effectuer le réglage de la course de coulissement maximale de la plaque d'induit (28).

2. Electrovanne selon la revendication 1,
**caractérisée en ce qu'**
un côté frontal (51) de l'organe de réglage (50), et un côté frontal (52) tourné vers le côté frontal (51) de l'organe de réglage, et appartenant à la partie (34) du dispositif d'amortissement bloquée fixe en position dans le boîtier (60) de l'électrovanne (30) forment entre eux une chambre d'amortissement hydraulique.

3. Electrovanne selon la revendication 1 ou 2,
**caractérisée en ce que**
l'organe de réglage (50) présente, sur son côté frontal (52) tourné vers la partie fixe (34), une ouverture de passage (53) pour le passage de la tige d'induit (27).

4. Electrovanne selon une des revendications 1 à 3,
**caractérisée en ce que**
l'organe de réglage (50) est relié à la plaque d'induit (28) de façon à pouvoir déplacé au moyen d'un filetage.

5. Electrovanne selon la revendication 4,
**caractérisée en ce que**
l'organe de réglage (50) est constitué par un élément à pas de vis muni d'un filetage intérieur (46), qui est vissé sur un segment (42) de la plaque d'induit (28) traversé par la tige d'induit (27) et muni d'un filetage extérieur (45).

6. Electrovanne selon une des revendications 4 ou 5,
**caractérisée en ce que**
le déplacement axial de l'organe de réglage (50) par rapport au côté frontal (41) de la plaque d'induit (28) qui est dirigé vers l'électro-aimant (29) est de préférence inférieur à un demi millimètre par tour complet de l'organe de réglage (50).

7. Electrovanne selon une des revendications 1 à 6,
**caractérisée en ce que**
l'élément de réglage (50) peut être arrêté dans la position réglée sur la plaque d'induit (28).

8. Electrovanne selon une des revendications 1 à 7,
**caractérisée en ce que**
le ressort de rappel (35) prend appui dans le boîtier (60) de l'électrovanne (60) par une extrémité et contre l'organe de réglage (50) par son autre extrémité (figure 3).
